# EUROPÄISCHE PATENTANMELDUNG

(11) **EP 4 649 875 A2**
(43) Veröffentlichungstag der Anmeldung: **19.11.2025**
(21) Anmeldenummer: 25173186.5
(22) Anmeldetag: 29.04.2025
(51) Int. Cl.: A47L 11/40

(54) **BODENREINIGUNGSMASCHINE MIT STEUEREINHEIT UND VERFAHREN ZUM STEUERN EINER BODENREINIGUNGSMASCHINE**

(30) Priorität: 14.05.2024 DE 102024113451
(71) Anmelder: Hako GmbH, 23843 Bad Oldesloe (DE)
(72) Erfinder: Seidel, Jan, 23843 Bad Oldesloe (DE); Ruiz-Porath, Ricardo, 23843 Bad Oldesloe (DE)
(74) Vertreter: Bird & Bird LLP - Hamburg

(57) **Zusammenfassung**

Dargestellt und beschrieben ist eine Bodenreinigungsmaschine (1) mit einem Rahmen (3), einem an dem Rahmen (3) angeordneten Fahrwerk (5) mit wenigstens drei Rädern zum Bewegen der Bodenreinigungsmaschine (1) über eine zu reinigende Bodenfläche, wobei das Fahrwerk (5) eine Antriebseinheit (29) zum Antreiben wenigstens eines der Räder (21, 23, 25) aufweist, sodass die Bodenreinigungsmaschine (1) in einer Vorwärtsfahrtrichtung über die zu reinigende Bodenfläche bewegt werden kann, einer Führungsgriffanordnung (15), mit der die Bodenreinigungsmaschine (1) geführt werden kann und die in der Vorwärtsfahrrichtung gesehen am hinteren Ende der Bodenreinigungsmaschine (1) angeordnet ist, einer Steuereinheit (35) zum Steuern der Antriebseinheit (29), sodass die Bodenreinigungsmaschine (1) mit einer vorbestimmten Geschwindigkeit in der Vorwärtsfahrrichtung über die zu reinigende Bodenfläche bewegt wird, wobei die Steuereinheit (35) eingerichtet ist, einen Lenkwinkel der Bodenreinigungsmaschine (1) zu erfassen, und wobei die Steuereinheit (35) eingerichtet ist, bei Erreichen eines vorbestimmten Lenkwinkels der Bodenreinigungsmaschine (1), die Geschwindigkeit der Bodenreinigungsmaschine (1) derart anzupassen, dass die Bodenreinigungsmaschine (1) eine Grenzgeschwindigkeit nicht überschreitet. Außerdem dargestellt und beschrieben ist ein. Verfahren (100) zum Steuern einer Bodenreinigungsmaschine (1).

## Beschreibung

Die vorliegende Erfindung betrifft eine Bodenreinigungsmaschine mit einer Steuereinheit und ein Verfahren zum Steuern einer Bodenreinigungsmaschine.

Aus dem Stand der Technik sind sogenannte handgeführte Bodenreinigungsmaschinen bekannt, die über eine zu reinigende Bodenfläche geführt werden können. Dabei weisen bekannte Bodenreinigungsmaschinen ein Fahrwerk mit einer Antriebsachse zum aktiven Bewegen der Bodenreinigungsmaschine über die zu reinigende Bodenfläche und eine Reinigungselementanordnung mit einem angetriebenen Reinigungselement auf, das ausgebildet ist, mit der zu reinigenden Bodenfläche einzugreifen. Derartige Bodenreinigungsmaschine weisen an dem in der Vorwärtsfahrtrichtung gesehen hinteren Ende ein Bedienteil mit einer Führungsgriffanordnung auf, über das der Nutzer, der im Betrieb hinter der Maschine herläuft, diese steuern kann.

Sowohl die Antriebsachse des Fahrwerks als auch das angetriebene Reinigungselement bewirken einen Vortrieb der Bodenreinigungsmaschine. Während das angetriebene Fahrwerk in der Regel einen Elektroantrieb zum Antreiben der Antriebsachse aufweist, kann die Reinigungselementanordnung in Abhängigkeit der Lage ihres Auflagepunktes, d.h. des Punktes, an dem das angetriebene Reinigungselement der Reinigungselementanordnung mit dem größten Druck auf der zu reinigenden Bodenfläche aufliegt, und der Rotation des Reinigungselements auch noch einen Vortrieb bewirken. Um die Bodenreinigungsmaschine zu bedienen, steht bzw. geht ein Nutzer in der Regel hinter der Bodenreinigungsmaschine und betätigt über die Bedieneinheit die Antriebseinheit, sodass die Bodenreinigungsmaschine in Vorwärtsrichtung mit einer durch den Benutzer vorgegebenen konstanten Geschwindigkeit angetrieben wird und der Nutzer keine oder nur eine sehr geringe Kraft benötigt, um die Bodenreinigungsmaschine in Vorwärtsrichtung zu bewegen.

Bei derartigen Bodenreinigungsmaschinen hat es sich als problematisch erwiesen, dass bei einer Lenkbewegung durch den Benutzer durch das Auslenken der Bedienteil plötzlich eine erhebliche nach vorne gerichtete Kraft auf den Nutzer ausgeübt wird und sich das am hinteren Ende der Maschine befindliche Bedienteil deswegen schnell nach vorne wegbewegt, weil es einen großen Radius zu dem Drehpunkt hat, um den die Maschine aufgrund der Lenkbewegung schwenkt.

Dadurch besteht wiederum die Gefahr, dass der Nutzer die Kontrolle über die Bodenreinigungsmaschine insoweit verliert, als dass die Maschine dann in der durch die Lenkbewegung geänderten Richtung weiterfährt und der Nutzer nicht schnell genug eingreifen kann, wenn die Maschine auf ein Hindernis zusteuert, sodass es in einer solchen Situation leicht zu einer Kollision kommen kann.

Ausgehend vom Stand der Technik ist es daher die Aufgabe der vorliegenden Erfindung, eine Bodenreinigungsmaschine und ein Verfahren zum Steuern einer Bodenreinigungsmaschine bereitzustellen, bei denen auch bei Kurvenfahrten eine hohe Betriebssicherheit gewährleistet ist.

Gemäß einem ersten Aspekt der Erfindung wird die genannte Aufgabe durch eine Bodenreinigungsmaschine mit den Merkmalen des Patentanspruchs 1 gelöst. Die Bodenreinigungsmaschine weist einen Rahmen und ein an dem Rahmen angeordnetes Fahrwerk mit wenigstens drei Rädern zum Bewegen der Bodenreinigungsmaschine über eine zu reinigende Bodenfläche auf. Das Fahrwerk weist eine Antriebseinheit zum Antreiben wenigstens eines der Räder auf, sodass die Bodenreinigungsmaschine in einer Vorwärtsfahrtrichtung über die zu reinigende Bodenfläche bewegt werden kann. Die Bodenreinigungsmaschine weist eine Reinigungselementanordnung mit wenigstens einem, vorzugsweise angetriebenen, Reinigungselement auf. Das Reinigungselement ist ausgebildet, mit der zu reinigenden Bodenfläche einzugreifen. Die Bodenreinigungsmaschine weist eine Führungsgriffanordnung auf, mit der die Bodenreinigungsmaschine geführt werden kann und die in der Vorwärtsfahrrichtung gesehen am hinteren Ende der Bodenreinigungsmaschine angeordnet ist. Weiter weist die Bodenreinigungsmaschine eine Steuereinheit zum Steuern der Antriebseinheit auf, sodass die Bodenreinigungsmaschine mit einer vorbestimmten Geschwindigkeit in der Vorwärtsfahrrichtung über die zu reinigende Bodenfläche bewegt wird. Die Steuereinheit ist eingerichtet, einen Lenkwinkel der Bodenreinigungsmaschine zu erfassen und bei Erreichen eines vorbestimmten Lenkwinkels der Bodenreinigungsmaschine, die Geschwindigkeit der Bodenreinigungsmaschine derart anzupassen, dass die Bodenreinigungsmaschine eine Grenzgeschwindigkeit nicht überschreitet. Insbesondere wird die Geschwindigkeit an die Schrittgeschwindigkeit des Bedieners angepasst.

Die Bodenreinigungsmaschine weist eine Führungsgriffanordnung auf, mit der die Bodenreinigungsmaschine geführt werden kann und die in der Vorwärtsfahrrichtung gesehen am hinteren Ende der Bodenreinigungsmaschine angeordnet ist. Die Führungsgriffanordnung dient als Halterung, über die der Nutzer die Bodenreinigungsmaschine halten, steuern und lenken kann. Die Platzierung der Führungsgriffanordnung am hinteren Ende trägt zu einer präziseren Lenkung mit geringerem Kraftaufwand bei. Die Führungsgriffanordnung kann ergonomisch geformt sein, was zu einem verbesserten Komfort und verringerter körperlicher Belastung während der Bedienung führt, was besonders bei längerer Nutzung der Bodenreinigungsmaschine von Vorteil ist.

An der Führungsgriffanordnung können Eingabemittel angeordnet sein, die eine Steuerung der Bodenreinigungsmaschine ermöglichen, wodurch eine erhöhte Benutzerfreundlichkeit erreicht wird. Die Eingabemittel können eine einfache und schnelle Anpassung von Maschinenfunktionen der Bodenreinigungsmaschine ermöglichen, ohne dass ein Nutzer seine Arbeitshaltung verändern oder die Bodenreinigungsmaschine anhalten muss. Die Maschinenfunktionen können beispielsweise einen Vortrieb der Bodenreinigungsmaschine, eine Antriebsstufe der Reinigungselementanordnung, eine Reinigungsflüssigkeitsabgabe und weitere Einstellungen, umfassen. Es kann ebenfalls vorgesehen sein, über die Eingabemittel an der Führungsgriffanordnung die vorbestimmte Geschwindigkeit sowie die Grenzgeschwindigkeit anzupassen.

Weiter weist die Bodenreinigungsmaschine eine Steuereinheit zum Steuern der Antriebseinheit auf, sodass die Bodenreinigungsmaschine mit einer vorbestimmten Geschwindigkeit in der Vorwärtsfahrrichtung über die zu reinigende Bodenfläche bewegt wird. Durch die Möglichkeit, die Geschwindigkeit in der Vorwärtsfahrrichtung durch die Steuereinheit zu steuern, kann der Nutzer die Bodenreinigungsmaschine an verschiedene Bodenarten und Verschmutzungsgrade anpassen, was zu einer verbesserten Reinigungsqualität führt. Zudem erleichtert die Steuerung der vorbestimmten Geschwindigkeit durch die Steuereinheit die Bedienung der Bodenreinigungsmaschine, da der Nutzer weniger Aufmerksamkeit auf die Geschwindigkeitssteuerung verwenden muss und sich stattdessen auf andere Aspekte der Reinigung konzentrieren kann. Dies kann zu einer effizienteren Reinigung und zu einer Verringerung der körperlichen Belastung führen, da eine gleichbleibende Bewegungsgeschwindigkeit weniger manuelle Anpassungen erfordert und somit ermüdungsbedingte Fehler reduzieren kann.

Die Steuereinheit ist eingerichtet, einen Lenkwinkel der Bodenreinigungsmaschine zu erfassen und bei Erreichen eines vorbestimmten Lenkwinkels der Bodenreinigungsmaschine, die Geschwindigkeit der Bodenreinigungsmaschine derart anzupassen, dass die Bodenreinigungsmaschine eine Grenzgeschwindigkeit nicht überschreitet. Durch das Erfassen des Lenkwinkels ist es möglich zu erkennen, wenn die Bodenreinigungsmaschine um eine Kurve geführt wird. Der Lenkwinkel beeinflusst direkt den Radius der Kurve, die die Bodenreinigungsmaschine nimmt. Ein größerer Lenkwinkel führt zu einem kleineren Kurvenradius, was bedeutet, dass die Bodenreinigungsmaschine eine engere Kurve fährt. Umgekehrt führt ein kleinerer Lenkwinkel zu einem größeren Kurvenradius und die Bodenreinigungsmaschine fährt eine weitere, weniger enge, Kurve.

Wenn die Bodenreinigungsmaschine von einem Nutzer um eine Kurve geführt wird, wirkt bei der zuvor beschriebenen Maschine eine nach vorne gerichtete Kraft auf den Benutzer. Die Führungsgriffanordnung bewegt sich plötzlich mit hoher Geschwindigkeit nach vorne weg von dem Benutzer, wenn die Geschwindigkeit, mit der die Antriebsachse angetrieben wird, beibehalten wird. Dies ergibt sich aus dem großen Radius, den die Führungsgriffanordnung zu dem Drehpunkt hat, um den die Maschine aufgrund der Lenkbewegung schwenkt. Wie bereits erläutert ist dies mit erheblichen Gefahren verbunden.

In praktischer Hinsicht bedeutet dies, dass die Stabilität und Sicherheit der Bodenreinigungsmaschine beim Durchfahren von Kurven erheblich von der Geschwindigkeit abhängen. Wenn die Geschwindigkeit zu hoch ist, ist die Bodenreinigungsmaschine schwerer zu steuern ist oder es besteht sogar die erhöhte Gefahr einer Kollision mit Hindernissen. Deshalb ist die Steuereinheit eingerichtet, die Geschwindigkeit der Bodenreinigungsmaschine derart anzupassen, dass die Bodenreinigungsmaschine eine Grenzgeschwindigkeit nicht überschreitet. Die Grenzgeschwindigkeit kann ein fest vorgegebener Geschwindigkeitswert sein, der so gewählt wird, dass die Bewegungen der Bodenreinigungsmaschine aufgrund der Lenkbewegung beherrschbar bleiben. Die Grenzgeschwindigkeit kann direkt proportional zur vorbestimmten Geschwindigkeit sein. Dies hat den Vorteil, dass die Grenzgeschwindigkeit auf die vom Nutzer eingestellte vorbestimmte Geschwindigkeit angepasst ist.

Die Reduzierung der Geschwindigkeit bei Erreichen eines vorbestimmten Lenkwinkels durch die Steuereinheit der Bodenreinigungsmaschine ermöglicht es die Kräfte, die auf den Nutzer in der Kurve wirken, und die Vorwärtsbewegung des Führungsgriffs auf ein sicheres Maß zu reduzieren und die Kontrolle über die Bodenreinigungsmaschine auch in Kurven zu behalten. Daraus resultiert, dass der Nutzer bequem mit der Bodenreinigungsmaschine mithalten kann, ohne sich übermäßig schnell bewegen oder abrupte Bewegungen ausführen zu müssen. Dies trägt wesentlich zur Sicherheit des Nutzers und zur Effektivität der Reinigung bei.

Durch die Reduzierung der Geschwindigkeit bei Erreichen des vorbestimmten Lenkwinkels wird eine vereinfachte und ressourcenfreundliche Steuerung der Bodenreinigungsmaschine erreicht, bei der die aktuelle Geschwindigkeit der Bodenreinigungsmaschine nicht permanent mit dem aktuellen Lenkwinkel abgeglichen werden muss. Vielmehr kann die Steuereinheit das Erreichen des vorbestimmten Lenkwinkels als ein klar definiertes Auslösesignal verwenden, um die Geschwindigkeit zu reduzieren. Sobald der vorbestimmte Lenkwinkel erreicht wird, wird die Geschwindigkeit reduziert. Dies reduziert den Bedarf an rechenintensiven Abgleichen und führt zu einer stabileren und vorhersehbareren Fahrweise der Bodenreinigungsmaschine.

Die Reduzierung der Geschwindigkeit der Bodenreinigungsmaschine kann durch Reduzierung des Vortriebs der Antriebseinheit oder durch Betätigen einer Bremse der Bodenreinigungsmaschine erfolgen. Eine Verringerung des Vortriebs kann durch eine Anpassung der Leistungsabgabe der Antriebseinheit erreicht werden, was bedeutet, dass die Energiezufuhr an die Antriebseinheit verringert wird. Alternativ kann die Bremse eingesetzt werden, um eine schnelle Geschwindigkeitsreduktion zu erreichen, insbesondere wenn eine sofortige Geschwindigkeitsreduktion erforderlich ist. Dies kann durch mechanische Bremsen erfolgen, die direkt auf die Räder wirken. Es ist auch denkbar, dass beide Methoden kombiniert werden, um eine optimale Kontrolle über die Geschwindigkeit der Bodenreinigungsmaschine zu erreichen.

Die Grenzgeschwindigkeit hat zudem den Vorteil, dass die Steuereinheit die Geschwindigkeit der Bodenreinigungsmaschine bei Erreichen des vorbestimmten Lenkwinkels nicht anpassen muss, wenn die Geschwindigkeit der Bodenreinigungsmaschine bereits so gewählt wurde, dass die Bodenreinigungsmaschine sicher um eine Kurve geführt werden kann. Das heißt, dass die Bodenreinigungsmaschine bei entsprechend niedriger Geschwindigkeit keine Anpassung in der Kurve vornehmen muss, da die Kräfte in der Kurve bei niedrigen Geschwindigkeiten entsprechend gering ausfallen.

Zusammenfassend kann also festgestellt werden, dass erfindungsgemäß eine Bodenreinigungsmaschine mit einer Steuereinheit bereitgestellt wird, die es ermöglicht, die Geschwindigkeit der Bodenreinigungsmaschine in Kurven automatisch anzupassen, um die physische Belastung für den Nutzer zu reduzieren und eine sichere und angenehme Bedienung zu gewährleisten.

In einer Ausführungsform weist das Fahrwerk mindestens eine durch die Antriebseinheit angetriebene Antriebsachse mit einem ersten Rad und einem zweiten Rad auf. Die Antriebseinheit weist mindestens einen Elektromotor auf, der die Antriebsachse oder die Räder direkt antreiben kann, sodass die Bodenreinigungsmaschine in einer Vorwärtsfahrtrichtung über die zu reinigende Bodenfläche bewegt werden kann. Durch die Verwendung von zwei Rädern auf der Antriebsachse wird eine stabile und gleichmäßige Bewegung der Bodenreinigungsmaschine gewährleistet. Die Verwendung von zwei Rädern auf der Antriebsachse ermöglicht auch eine bessere Manövrierfähigkeit der Bodenreinigungsmaschine, insbesondere in Kurven oder bei Hindernissen. Die Antriebseinheit ermöglicht eine präzise Steuerung der Geschwindigkeit und Bewegung der Bodenreinigungsmaschine, was zu einer verbesserten Reinigungsqualität beiträgt.

In einer Ausführungsform ist die Steuereinheit eingerichtet, eine Drehzahl von mindestens zwei Rädern des Fahrwerks zu ermitteln und den vorbestimmten Lenkwinkel durch einen Drehzahlunterschied der zwei Räder des Fahrwerks zu ermitteln. Dazu können Drehzahlsensoren an den Rädern angebracht sein. Diese Sensoren, oft Hall-Sensoren oder optische Sensoren, können die Umdrehungen der Räder pro Zeiteinheit messen und diese Daten an die Steuereinheit senden. Die Steuereinheit kann die Informationen verarbeiten, um den Drehzahlunterschied zwischen den Rädern zu bestimmen, wobei ein größerer Drehzahlunterschied einen größeren Lenkwinkel anzeigt. Die Ermittlung des Lenkwinkels aus dem Drehzahlunterschied zwischen zwei Rädern der Bodenreinigungsmaschine basiert auf dem Prinzip der Differentialsteuerung. Dabei führt ein höherer Drehzahlunterschied dazu, dass das schnellere Rad eine größere Strecke zurücklegt als das langsamere, wodurch das die Bodenreinigungsmaschine in Richtung des langsameren Rades lenkt. Der Lenkwinkel kann durch die Berechnung des Kurvenradius aus dem Verhältnis des Radabstands der Räder und den Geschwindigkeiten bzw. den Drehzahlen der einzelnen Räder bestimmt werden. Dadurch kann eine genaue Ermittlung des Lenkwinkels erreicht werden, wodurch eine schnelle und genaue Geschwindigkeitsanpassung der Bodenreinigungsmaschine erreicht werden kann, wenn der vorbestimmte Lenkwinkel ermittelt wurde.

In einer Ausführungsform weist das Fahrwerk mindestens ein drittes, um eine vertikale Schwenkachse schwenkbares Rad auf. Das dritte Rad ist vorzugsweise in Vorwärtsrichtung das hinterste der wenigstens drei Räder. Ein um die vertikales Schwenkachse schwenkbares drittes Rad kann erheblich die Manövrierfähigkeit der Bodenreinigungsmaschine verbessern, da es eine größere Flexibilität in der Lenkung ermöglicht. Das dritte Rad kann sich unabhängig von den übrigen Rädern drehen, sodass die Bodenreinigungsmaschine auf der Stelle drehen und enge Kurven mit geringerem Radius fahren kann. Das dritte Rad ermöglicht zudem die Flexibilität bei der Ermittlung des Lenkwinkels, da dieser auch durch eine Rotation des dritten Rades um die vertikale Schwenkachse ermittelt werden kann. Mit dem dritten Rad kann eine sofortige Änderungen in der Ausrichtung und Geschwindigkeit der Bodenreinigungsmaschine erreicht werden, was eine intuitivere und reaktionsfähigere Steuerung bewirken kann. Dies kann zur allgemeinen Leistungsfähigkeit und Sicherheit bei der Bedienung der Bodenreinigungsmaschine beitragen.

In einer Ausführungsform ist die Steuereinheit eingerichtet, einen Schwenkwinkel des dritten Rades zu erkennen und den vorbestimmten Lenkwinkel anhand des Schwenkwinkels des dritten Rades zu ermitteln. Zur Erkennung des Schwenkwinkels des dritten Rades können Drehpotentiometer, die an der Schwenkachse angebracht sind, elektronische Winkelsensoren, Infrarot- oder magnetische Hall-Sensoren, die die Winkelposition des Rades ermitteln, verwendet werden. Die Ermittlung des Schwenkwinkels des dritten Rades hat den Vorteil, dass lediglich der Schwenkwinkel eines Rades ermittelt werden kann, um den Lenkwinkel der Bodenreinigungsmaschine zu ermitteln. Dadurch kann die Anzahl der Bauteile der Bodenreinigungsmaschine geringgehalten und ein einfacherer Aufbau erreicht werden.

In einer Ausführungsform weist die Steuereinheit eine Schwenkwinkelerkennungseinheit zur Erkennung des Schwenkwinkels des dritten Rads auf, wobei die Schwenkwinkelerkennungseinheit mindestens eine Magneteinheit und ein Winkelelement aufweist. Die Magneteinheit ist mit einem aus dem Rahmen und dem dritten Rad verbunden und das Winkelelement ist mit dem anderen aus dem Rahmen und dem dritten Rad verbunden. Die Magneteinheit und das Winkelelement sind derart angeordnet, dass das Erreichen des vorbestimmten Lenkwinkels mit der Magneteinheit dadurch erfasst wird, dass das Winkelelement bei Erreichen des vorbestimmten Lenkwinkels ein von der Magneteinheit erzeugtes Magnetfeld beeinflusst, sodass von der Magneteinheit ein Auslösesignal erzeugt wird. Die Magneteinheit kann einen Elektromagnet zur Erzeugung des Magnetfelds aufweisen. Das Winkelelement kann gleichmäßig geformt sein und aus einem magnetisch leitendem Material bestehen, das in der Lage ist, das von der Magneteinheit erzeugte Magnetfeld zu beeinflussen, sodass mit der Schwenkwinkelerkennungseinheit ermittelt werden kann, wenn das Winkelelement bewegt wurde. Unter einer Beeinflussung des Magnetfelds durch das Winkelelement wird jegliche Änderung des Magnetflusses verstanden. Dabei ist zum einen denkbar, dass das Winkelelement bei Erreichen des vorbestimmten Lenkwinkels aus dem Magnetfeld herausgeschwenkt oder in das Magnetfeld hineingeschwenkt wurde. Es ist ebenfalls denkbar, dass das Winkelelement ungleichmäßig geformt ist und Abschnitte aufweist, die das Magnetfeld unterschiedlich beeinflussen, sodass der Schwenkwinkel durch die unterschiedliche Beeinflussung der Abschnitte des Winkelelements ermittelt wird. Dadurch wird eine besonders einfache und robuste Schwenkwinkelerkennung des dritten Rades ermöglicht.

In einer Ausführungsform ist die Steuereinheit eingerichtet, bei Unterschreiten des vorbestimmten Lenkwinkels der Bodenreinigungsmaschine, die Geschwindigkeit zu erhöhen, vorzugsweise bis die vorbestimmte Geschwindigkeit erreicht ist. Durch die Erhöhung der Geschwindigkeit bei Unterschreiten des vorbestimmten Lenkwinkels wird erreicht, dass die Bodenreinigungsmaschine automatisch beschleunigt wird, vorzugsweise auf die vorbestimmte Geschwindigkeit, wenn die Bodenreinigungsmaschine die Kurvenfahrt beendet hat bzw. sich nicht mehr in einer Kurvenfahrt befindet. Somit wird erreicht, dass die Geschwindigkeit lediglich in einer Kurvenfahrt reduziert wird, um die auf den Nutzer wirkende Fliehkraft gering zu halten. Dadurch kann eine automatische Geschwindigkeitsanpassung erreicht werden, die die Sicherheit und den Bedienkomfort der Bodenreinigungsmaschine durch Reduzierung manueller Eingriffe erhöht.

In einer Ausführungsform beträgt die Grenzgeschwindigkeit maximal 75%, vorzugsweise maximal 50%, weiter vorzugsweise maximal 25% der vorbestimmten Grenzgeschwindigkeit der Bodenreinigungsmaschine. Durch die prozentuale Kopplung der Grenzgeschwindigkeit an die vorbestimmte Geschwindigkeit kann eine relative Geschwindigkeitsreduzierung in Abhängigkeit der vorbestimmten Geschwindigkeit erreicht werden. Dadurch wird eine individualisierte Geschwindigkeitsreduzierung erreicht, bei der die Grenzgeschwindigkeit relativ zur vorbestimmten Geschwindigkeit reduziert wird, sodass eine hohe vorbestimmte Geschwindigkeit eine relativ hohe Grenzgeschwindigkeit bewirkt.

In einer Ausführungsform ist die Steuereinheit eingerichtet, wenn der vorbestimmte Lenkwinkel erreicht ist, die Antriebseinheit in Abhängigkeit, vorzugsweise proportional, weiter vorzugsweise direkt proportional, zu einem Lenkwinkel der Bodenreinigungsmaschine zu steuern. Unter einer proportionalen Steuerung der Antriebseinheit in Abhängigkeit des Lenkwinkels wird verstanden, dass die Änderung der Antriebsleistung in einem festen Verhältnis zum Lenkwinkel steht. Dadurch kann erreicht werden, dass die Änderungen in der Antriebsleistung direkt von dem Lenkwinkel abhängen, sodass bei einem größeren Lenkwinkel die Geschwindigkeit stärker reduziert wird als bei geringeren Lenkwinkeln. Diese Art der Steuerung ermöglicht eine feinere und präzisere Anpassung der Geschwindigkeit der Bodenreinigungsmaschine an die Reinigungsumgebung.

Gemäß einem zweiten Aspekt der Erfindung wird die genannte Aufgabe durch ein Verfahren mit den Merkmalen des Patentanspruchs 10 gelöst. Das Verfahren ist zum Steuern einer Bodenreinigungsmaschine, mit den folgenden Schritten. Antreiben der Bodenreinigungsmaschine mit einer vorbestimmten Geschwindigkeit. Erfassen eines Lenkwinkels der Bodenreinigungsmaschine mit einer Lenkwinkelerkennung. Vergleichen des Lenkwinkels mit einem vorbestimmten Lenkwinkel. Anpassen der Geschwindigkeit der Bodenreinigungsmaschine derart, dass die Geschwindigkeit der Bodenreinigungsmaschine eine Grenzgeschwindigkeit nicht überschreitet, dann, wenn der Lenkwinkel den vorbestimmten Lenkwinkel überschreitet.

Nachfolgend wird die vorliegende Erfindung anhand einer lediglich ein bevorzugtes Ausführungsbeispiel zeigenden Zeichnung erläutert, in der
- Figur 1: eine schematische Ansicht eines Ausführungsbeispiels einer erfindungsgemäßen Bodenreinigungsmaschine zeigt,
- Figur 2: eine schematische Teilansicht des Ausführungsbeispiels der erfindungsgemäßen Bodenreinigungsmaschine aus Figur 1 zeigt,
- Figur 3: eine schematische Teilansicht des Ausführungsbeispiels der erfindungsgemäßen Bodenreinigungsmaschine aus den Figuren 1 und 2 zeigt, und
- Figur 4: eine schematische Darstellung einer Ausführungsform eines erfindungsgemäßen Verfahrens zeigt.

Figur 1 zeigt eine schematische Ansicht eines Ausführungsbeispiels einer erfindungsgemäßen Bodenreinigungsmaschine 1. Die Bodenreinigungsmaschine 1 weist einen Rahmen 3 und ein an dem Rahmen 3 angeordnetes Fahrwerk 5 zum Bewegen der Bodenreinigungsmaschine 1 über eine zu reinigende Bodenfläche auf. Unter einem Rahmen 3 wird derjenige feststehende Teil der Bodenreinigungsmaschine 1 verstanden, der mit dem Fahrwerk 5 verbunden ist. Der Rahmen 3 kann beispielsweise aus einer Stahl- oder Aluminiumkonstruktion oder aus einem Verbundwerkstoff hergestellt sein.

Weiter weist die Bodenreinigungsmaschine 1 eine Reinigungselementanordnung 7 mit einem angetriebenen Reinigungselement 9 auf, wobei das Reinigungselement 9 ausgebildet ist, mit der zu reinigenden Bodenfläche einzugreifen. Das Reinigungselement 9 wird über eine Reinigungsantriebseinheit 11 angetrieben. Beispielsweise kann es sich bei dem Reinigungselement 9 um eine Bürste handeln, wobei die Eingriffselemente dann Borsten sind, deren freie Enden mit der zu reinigenden Bodenfläche eingreifen. Es ist aber genauso denkbar, dass es sich bei dem Reinigungselement 9 um ein sogenanntes Pad handelt, bei dem das Eingriffselement durch ein an dem Pad vorgesehenes flächiges Material gebildet wird, dessen Oberfläche zur Anlage mit der zu reinigenden Bodenfläche kommt.

Die Bodenreinigungsmaschine 1 weist ein Gehäuse 13 zum Verkleiden der Bodenreinigungsmaschine 1 und eine Führungsgriffanordnung 15 auf zum Führen der Bodenreinigungsmaschine 1 über die zu reinigende Bodenfläche. Das Gehäuse 13 kann einen Frischwassertank zur Aufnahme von Frischwasser und einen Schmutzwassertank zur Aufnahme von Schmutzwasser aufnehmen.

Mit der Führungsgriffanordnung 15 der Bodenreinigungsmaschine 1, die in der Vorwärtsfahrrichtung gesehen am hinteren Ende der Bodenreinigungsmaschine 1 angeordnet ist, kann die Bodenreinigungsmaschine 1 von einem Nutzer geführt werden. Die Führungsgriffanordnung 15 dient als Halterung, über die der Nutzer die Bodenreinigungsmaschine 1 halten, steuern und lenken kann. Die Platzierung der Führungsgriffanordnung 15 am hinteren Ende ermöglicht eine präzise Lenkung mit geringerem Kraftaufwand. Die Führungsgriffanordnung 15 kann ergonomisch geformt sein, was zu einem verbesserten Komfort und verringerter körperlicher Belastung während der Bedienung führt, was besonders bei längerer Nutzung der Bodenreinigungsmaschine 1 von Vorteil ist.

An der Führungsgriffanordnung 15 können Eingabemittel angeordnet sein, die eine Steuerung der Bodenreinigungsmaschine 1 ermöglichen, wodurch eine erhöhte Benutzerfreundlichkeit erreicht wird. Die Eingabemittel können eine einfache und schnelle Anpassung von Maschinenfunktionen der Bodenreinigungsmaschine 1 ermöglichen, ohne dass ein Nutzer seine Arbeitshaltung verändern oder die Bodenreinigungsmaschine 1 anhalten muss. Die Maschinenfunktionen können beispielsweise einen Vortrieb der Bodenreinigungsmaschine 1, eine Antriebsstufe der Reinigungselementanordnung 7, eine Reinigungsflüssigkeitsabgabe und weitere Einstellungen umfassen. Es kann ebenfalls vorgesehen sein, über die Eingabemittel an der Führungsgriffanordnung 15 die vorbestimmte Geschwindigkeit sowie die Grenzgeschwindigkeit anzupassen.

Das Fahrwerk 5 weist eine erste Fahrwerksachse 17 und eine zweite Fahrwerksachse 19 auf, wobei an der ersten Fahrwerksachse 17, wie in den Figuren 2 und 3 gezeigt, ein erstes Rad 21 und ein zweites Rad 23 in Form von zwei gegenüberliegenden Rädern und an der zweiten Fahrwerksachse 19 ein drittes Rad 25 in Form eines Führungsrads angeordnet ist. Das dritte Rad 25 ist um eine vertikale Schwenkachse 27 schwenkbar. Das dritte Rad 25 ist in Vorwärtsrichtung das hinterste der drei Räder 21, 23, 25. Ein um die vertikales Schwenkachse 27 schwenkbares drittes Rad 25 kann erheblich die Manövrierfähigkeit der Bodenreinigungsmaschine 1 verbessern, da es eine größere Flexibilität in der Lenkung ermöglicht. Das dritte Rad 25 kann sich unabhängig von den übrigen Rädern drehen, sodass die Bodenreinigungsmaschine 1 auf der Stelle drehen und enge Kurven mit geringerem Radius fahren kann. Das dritte Rad 25 ermöglicht zudem die Flexibilität bei der Ermittlung des Lenkwinkels, da dieser auch aus dem Schwenkwinkel des dritten Rades 25 um die vertikale Schwenkachse 27 ermittelt werden kann. Mit dem dritten Rad 25 kann eine sofortige Änderungen in der Ausrichtung und Geschwindigkeit der Bodenreinigungsmaschine 1 erreicht werden, was eine intuitivere und reaktionsfähigere Steuerung bewirken kann. Dies kann zur allgemeinen Leistungsfähigkeit und Sicherheit bei der Bedienung der Bodenreinigungsmaschine 1 beitragen.

Figur 2 zeigt eine schematische Teilansicht des Ausführungsbeispiels der erfindungsgemäßen Bodenreinigungsmaschine 1 aus Figur 1. Das Fahrwerk 5 weist eine Antriebseinheit 29 zum Antreiben einer Antriebsachsanordnung 31 auf. Die Antriebsachsanordnung 31 treibt das erste Rad 21 und das zweite Rad 23 an. Die Antriebseinheit 29 weist einen Elektromotor 33 auf, der die Antriebsachsanordnung 31 direkt antreiben kann, sodass die Bodenreinigungsmaschine 1 in einer Vorwärtsfahrtrichtung über die zu reinigende Bodenfläche bewegt werden kann. In einer alternativen Ausführungsform weisen das erste Rad 21 und das zweite Rad 23 jeweils einen eigenen Elektromotor 33 auf. Durch die Verwendung von zwei Rädern 21, 23 an der Antriebsachsanordnung 31 wird eine stabile und gleichmäßige Bewegung der Bodenreinigungsmaschine 1 gewährleistet. Die Verwendung von zwei Rädern 21, 23 an der Antriebsachsanordnung 31 ermöglicht auch eine bessere Manövrierfähigkeit der Bodenreinigungsmaschine 1, insbesondere in Kurven oder bei Hindernissen. Die Antriebsachsanordnung 31 ermöglicht eine präzise Steuerung der Geschwindigkeit und Bewegung der Bodenreinigungsmaschine 1, was zu einer verbesserten Reinigungsqualität beiträgt.

Die Bodenreinigungsmaschine 1 weist, wie in Figur 3 gezeigt, eine Steuereinheit 35 zum Steuern der Antriebseinheit 29 auf, sodass die Bodenreinigungsmaschine 1 mit einer vorbestimmten Geschwindigkeit in der Vorwärtsfahrrichtung über die zu reinigende Bodenfläche bewegt wird.

Die Steuereinheit 35 weist eine Schwenkwinkelerkennungseinheit 37 zur Erkennung eines Schwenkwinkels des dritten Rads 25 auf, wobei die Schwenkwinkelerkennungseinheit 37 eine Magneteinheit 39 und ein Winkelelement 41 aufweist. Die Schwenkwinkelerkennungseinheit 37 kann auch als eine separate Einheit ausgeführt sein und mit der Steuereinheit 35 kommunizieren. In der vorliegenden Ausführungsform ist die Magneteinheit 39 mit dem Rahmen 3 verbunden und das Winkelelement 41 ist mit dem dritten Rad 25 verbunden. In einer alternativen Ausführungsform ist die Magneteinheit 39 mit dem dritten Rad 25 verbunden und das Winkelelement 41 ist mit dem Rahmen 3 verbunden. Die Schwenkwinkelerkennungseinheit 37 wird mit Bezug auf Figur 3 nachfolgend näher erläutert.

Figur 3 zeigt eine schematische Teilansicht des Ausführungsbeispiels der erfindungsgemäßen Bodenreinigungsmaschine 1 aus den Figuren 1 und 2. Das Winkelelement 41 weist einen ersten Kreissegmentabschnitt 43 und einen zweiten Kreissegmentabschnitt 45 auf. Dabei sind der erste Kreissegmentabschnitt 43 und der zweite Kreissegmentabschnitt 45 so dimensioniert, dass sie einen ersten Schwenkwinkelbereich 47 und einen zweiten Schwenkwinkelbereich 49 des Schwenkwinkels des dritten Rads 25 repräsentieren.

Der erste Schwenkwinkelbereich 47 dient zur Ermittlung des vorbestimmten Lenkwinkels in einer Vorwärtsrichtung des dritten Rads 25. Die Vorwärtsrichtung des dritten Rads 25 ist die Ausrichtung, die das dritte Rad 25 während einer Vorwärtsfahrt der Bodenreinigungsmaschine 1 einnimmt. Der zweite Schwenkwinkelbereich 49 dient zur Ermittlung des vorbestimmten Lenkwinkels in einer Rückwärtsrichtung des dritten Rads 25. Die Rückwärtsrichtung des dritten Rads 25 ist die Ausrichtung, die das dritte Rad 25 während einer Rückwärtsfahrt der Bodenreinigungsmaschine 1 einnimmt. Der zweite Kreissegmentabschnitt 45 ist in dieser Ausführungsform breiter ausgeführt als der erste Kreissegmentabschnitt 43. Dies hat zur Folge, dass zweite Schwenkwinkelbereich 49 größer als der erste Schwenkwinkelbereich 47 ist. In der Regel wird eine Bodenreinigungsmaschine 1 in einer Rückwärtsrichtung mit geringerer Geschwindigkeit angetrieben bzw. geführt, sodass der zweite Schwenkwinkelbereich 49 entsprechend größer gewählt werden kann. Dadurch können für die Vorwärtsrichtung und die Rückwärtsrichtung separate vorbestimmte Lenkwinkel bestimmt werden.

Nachfolgend wird die Funktionsweise der Schwenkwinkelerkennungseinheit 37 lediglich in der Vorwärtsrichtung erklärt. Die Funktionsweise der Schwenkwinkelerkennungseinheit 37 in der Rückwärtsrichtung ergibt sich in analoger Weise.

Der vorbestimmte Lenkwinkel wird durch die Dimensionierung des ersten Kreissegmentabschnitts 43 vorgegeben, wobei der vorbestimmte Lenkwinkel außerhalb des ersten Schwenkwinkelbereichs 47 liegt. Die Magneteinheit 39 und das Winkelelement 41 sind derart angeordnet, dass das Erreichen des vorbestimmten Lenkwinkels mit der Magneteinheit 39 dadurch erfasst wird, dass das Winkelelement 41 bei Erreichen des vorbestimmten Lenkwinkels ein von der Magneteinheit 39 erzeugtes Magnetfeld beeinflusst, sodass von der Magneteinheit 39 ein Auslösesignal erzeugt wird. Die Magneteinheit 39 kann einen Elektromagnet zur Erzeugung des Magnetfelds aufweisen. Das Winkelelement 41 weist ein magnetisch leitendes Material auf, das in der Lage ist, das von der Magneteinheit 39 erzeugte Magnetfeld zu beeinflussen, sodass mit der Schwenkwinkelerkennungseinheit 37 ermittelt werden kann, wenn das Winkelelement 41 bewegt wurde. Unter einer Beeinflussung des Magnetfelds durch das Winkelelement 41 wird jegliche Änderung des Magnetflusses verstanden. In der vorliegenden Ausführungsform beeinflusst das Winkelelement 41 das Magnetfeld der Magneteinheit 39, indem das Winkelelement 41 bei Erreichen des vorbestimmten Lenkwinkels mit dem ersten Kreissegmentabschnitt 43 aus dem Magnetfeld herausgeschwenkt wird.

In einer alternativen Ausführungsform beeinflusst das Winkelelement 41 das Magnetfeld der Magneteinheit 39, indem das Winkelelement 41 bei Erreichen des vorbestimmten Lenkwinkels mit dem ersten Kreissegmentabschnitt 43 in das Magnetfeld hineingeschwenkt wird. Es ist ebenfalls denkbar, dass das Winkelelement 41 ungleichmäßig geformt ist und Abschnitte aufweist, die das Magnetfeld unterschiedlich beeinflussen, sodass der Schwenkwinkel durch die unterschiedliche Beeinflussung der Abschnitte des Winkelelements 41 ermittelt wird. Dadurch wird eine besonders einfache und robuste Schwenkwinkelerkennung des dritten Rades 25 ermöglicht.

Wie bereits erwähnt, ist die Steuereinheit 35 eingerichtet, einen Lenkwinkel der Bodenreinigungsmaschine 1 zu erfassen und bei Erreichen des vorbestimmten Lenkwinkels der Bodenreinigungsmaschine 1, die Geschwindigkeit der Bodenreinigungsmaschine 1 derart anzupassen, dass die Bodenreinigungsmaschine 1 eine Grenzgeschwindigkeit nicht überschreitet. Die Funktionsweise der Steuereinheit 35 und der Geschwindigkeitsanpassung wird nachfolgend anhand des in Figur 4 dargestellten Verfahrens 100 beschrieben.

Figuren 4 zeigt eine schematische Darstellung einer Ausführungsform eines erfindungsgemäßen Verfahrens 100. Das Verfahren 100 weist einen ersten Schritt 101, einen zweiten Schritt 102, einen dritten Schritt 103 und einen vierten Schritt 104 auf.

Der erste Schritt 101 des Verfahrens 100 weist ein Antreiben der Bodenreinigungsmaschine 1 mit einer vorbestimmten Geschwindigkeit auf. Durch die Möglichkeit, die Geschwindigkeit in der Vorwärtsfahrrichtung durch die Steuereinheit 35 zu steuern, kann der Nutzer die Bodenreinigungsmaschine 1 an verschiedene Bodenarten und Verschmutzungsgrade anpassen, was zu einer verbesserten Reinigungsqualität führt. Zudem erleichtert die Steuerung der vorbestimmten Geschwindigkeit durch die Steuereinheit 35 die Bedienung der Bodenreinigungsmaschine 1, da der Nutzer weniger Aufmerksamkeit auf die Geschwindigkeitssteuerung verwenden muss und sich stattdessen auf andere Aspekte der Reinigung konzentrieren kann. Dies kann zu einer effizienteren Reinigung und zu einer Verringerung der körperlichen Belastung führen, da eine gleichbleibende Bewegungsgeschwindigkeit weniger manuelle Anpassungen erfordert und somit ermüdungsbedingte Fehler reduzieren kann.

Der zweite Schritt 102 des Verfahrens 100 weist ein Erfassen eines Lenkwinkels der Bodenreinigungsmaschine 1 mit einer Lenkwinkelerkennung auf. Durch das Erfassen des Lenkwinkels ist es möglich zu erkennen, wenn die Bodenreinigungsmaschine 1 um eine Kurve geführt wird. Der Lenkwinkel beeinflusst direkt den Radius der Kurve, die die Bodenreinigungsmaschine 1 nimmt. Ein größerer Lenkwinkel führt zu einem kleineren Kurvenradius, was bedeutet, dass die Bodenreinigungsmaschine 1 eine engere Kurve fährt. Umgekehrt führt ein kleinerer Lenkwinkel zu einem größeren Kurvenradius und die Bodenreinigungsmaschine 1 fährt eine weitere, weniger enge, Kurve.

Im Sinne der vorliegenden Erfindung wird aber bereits dann ein Lenkwinkel erfasst, wenn lediglich bestimmt wird, ob der Lenkwinkel einen vorbestimmten Lenkwinkel erreicht. Erfindungsgemäß ist es nicht erforderlich, dass bei dem Erfassen des Lenkwinkels der exakte Schwenkwinkel erfasst wird, um den das dritte Rad 25 um die vertikale Schwenkachse 27 verschwenkt ist.

Die Lenkwinkelerkennung kann beispielsweise die in den Figuren 2 und 3 gezeigte Schwenkwinkelerkennungseinheit 37 aufweisen. Alternativ kann die Lenkwinkelerkennung eine Drehzahlerkennung des ersten Rads 21 und des zweiten Rads 23 aufweisen. Dazu kann die Steuereinheit 35 eingerichtet sein, eine Drehzahl des ersten Rads 21 und des zweiten Rads 23 des Fahrwerks 5 zu ermitteln, um basierend auf einem Drehzahlunterschied der zwei Räder 21, 23 des Fahrwerks 5 zu bestimmen, ob der vorbestimmte Lenkwinkel erreicht ist. Dazu können Drehzahlsensoren an den Rädern 21, 23 angebracht sein. Diese Sensoren, oft Hall-Sensoren oder optische Sensoren, können die Umdrehungen der Räder 21, 23 pro Zeiteinheit messen und diese Daten an die Steuereinheit 35 senden. Die Steuereinheit 35 kann die Informationen verarbeiten, um den Drehzahlunterschied zwischen den Rädern 21, 23 zu bestimmen, wobei ein größerer Drehzahlunterschied einen größeren Lenkwinkel bewirkt. Die Ermittlung des Lenkwinkels aus dem Drehzahlunterschied zwischen zwei Rädern 21, 23 der Bodenreinigungsmaschine 1 basiert auf dem Prinzip der Differentialsteuerung. Dabei führt ein höherer Drehzahlunterschied dazu, dass das schnellere Rad eine größere Strecke zurücklegt als das langsamere, wodurch die Bodenreinigungsmaschine 1 in Richtung des langsameren Rades lenkt. Der Lenkwinkel kann durch die Berechnung des Kurvenradius aus dem Verhältnis des Radabstands der Räder 21, 23 und den Geschwindigkeiten bzw. den Drehzahlen der einzelnen Räder 21, 23 bestimmt werden. Dadurch kann eine genaue Ermittlung des Lenkwinkels erreicht werden, wodurch eine schnelle und genaue Geschwindigkeitsanpassung der Bodenreinigungsmaschine 1 erreicht werden kann, wenn der vorbestimmte Lenkwinkel ermittelt wurde.

Der dritte Schritt 103 des Verfahrens 100 weist ein Vergleichen des Lenkwinkels mit einem vorbestimmten Lenkwinkel auf. Wenn die Bodenreinigungsmaschine 1 mit einem Lenkwinkel größer dem vorbestimmten Lenkwinkel um eine Kurve fährt, besteht die Gefahr, dass aufgrund einer plötzlichen in Vorwärtsrichtung wirkenden Kraft und einer mit hoher Geschwindigkeit sich nach vorne bewegenden Führungsgriffanordnung 15 die Nutzer jedenfalls vorübergehend die Kontrolle über die Bodenreinigungsmaschine 1 verliert. Dies hängt jedoch stark davon ab, mit welcher Geschwindigkeit sich die Bodenreinigungsmaschine 1 bewegt.

In praktischer Hinsicht bedeutet dies, dass die Stabilität und Sicherheit der Bodenreinigungsmaschine 1 beim Durchfahren von Kurven erheblich von der Geschwindigkeitskontrolle abhängen.

Dann, wenn im dritten Schritt 103 als Ergebnis ermittelt wird, dass der Lenkwinkel den vorbestimmten Lenkwinkel nicht erreicht oder nicht überschritten hat (Pfad n), fährt das Verfahren 100 mit dem ersten Schritt 101, dem Antreiben der Bodenreinigungsmaschine 1 mit der vorbestimmten Geschwindigkeit fort. Wenn im dritten Schritt 103 als Ergebnis ermittelt wird, dass der Lenkwinkel den vorbestimmten Lenkwinkel überschritten hat (Pfad y), fährt das Verfahren 100 mit dem vierten Schritt 104 fort.

Der vierte Schritt 104 des Verfahrens 100 weist ein Anpassen der Geschwindigkeit der Bodenreinigungsmaschine 1 auf, dass die Geschwindigkeit der Bodenreinigungsmaschine 1 derart angepasst wird, dass eine Grenzgeschwindigkeit nicht überschritten wird, wenn der Lenkwinkel den vorbestimmten Lenkwinkel überschreitet. Die Anpassung der Geschwindigkeit bei Erreichen eines vorbestimmten Lenkwinkels durch die Steuereinheit 35 der Bodenreinigungsmaschine 1 ermöglicht es, die auf den Nutzer bei der Kurvenfahrt wirkenden Kräfte und die schnelle Vorwärtsbewegung der Führungsgriffanordnung 15 auf ein sicheres Maß zu reduzieren, sodass der Nutzer die Kontrolle über die Bodenreinigungsmaschine 1 auch in Kurven beibehält. Dies ist insbesondere der Fall, wenn die Grenzgeschwindigkeit entsprechend gering ist. Daraus resultiert, dass der Nutzer bequem mit der Bodenreinigungsmaschine 1 mithalten kann, ohne sich übermäßig schnell bewegen oder abrupte Bewegungen ausführen zu müssen. Dies trägt wesentlich zur Sicherheit des Nutzers und zur Effektivität der Reinigung bei.

Demnach wird die Geschwindigkeit reduziert, wenn der vorbestimmte Lenkwinkel erreicht und die aktuelle Geschwindigkeit der Bodenreinigungsmaschine 1 die Grenzgeschwindigkeit überschreitet. Für den Fall, dass entweder der Lenkwinkel nicht erreicht ist oder die Geschwindigkeit der Bodenreinigungsmaschine 1 die Grenzgeschwindigkeit nicht überschreitet, wird die Geschwindigkeit der Bodenreinigungsmaschine 1 zumindest nicht reduziert, sodass die Bodenreinigungsmaschine 1 mit der vorbestimmten Geschwindigkeit angetrieben wird.

Durch das Anpassen der Geschwindigkeit bei Erreichen des vorbestimmten Lenkwinkels wird eine vereinfachte und ressourcenfreundliche Steuerung der Bodenreinigungsmaschine 1 erreicht, bei der die aktuelle Geschwindigkeit der Bodenreinigungsmaschine 1 nicht permanent mit dem aktuellen Lenkwinkel abgeglichen werden muss. Vielmehr kann die Steuereinheit 35 das Erreichen des vorbestimmten Lenkwinkels als ein klar definiertes Auslösesignal verwenden, um die Geschwindigkeit zu reduzieren. Sobald der vorbestimmte Lenkwinkel erreicht wird, wird die Geschwindigkeit reduziert, wenn die aktuelle Geschwindigkeit die Grenzgeschwindigkeit überschreitet. Dies reduziert den Bedarf an rechenintensiven Abgleichen und führt zu einer stabileren und vorhersehbareren Fahrweise der Bodenreinigungsmaschine 1. Zudem kann dadurch der Energieverbrauch der Bodenreinigungsmaschine 1 und mechanische Belastungen aufgrund häufiger Geschwindigkeitsanpassungen geringgehalten werden.

Die Reduzierung der Geschwindigkeit der Bodenreinigungsmaschine 1 kann durch Reduzierung des Vortriebs der Antriebseinheit 29 oder durch Betätigen einer Bremse der Bodenreinigungsmaschine 1 erfolgen. Eine Verringerung des Vortriebs kann durch eine Anpassung der Leistungsabgabe an den Elektromotor 33 erreicht werden, was bedeutet, dass die Energiezufuhr an den Elektromotor 33 verringert wird. Alternativ kann die Bremse eingesetzt werden, um eine schnelle Geschwindigkeitsreduktion zu erreichen, insbesondere wenn eine sofortige Geschwindigkeitsreduktion erforderlich ist. Dies kann durch mechanische Bremsen erfolgen, die direkt auf die Räder 21, 23, 25 wirken. Es ist auch denkbar, dass beide Methoden kombiniert werden, um eine optimale Kontrolle über die Geschwindigkeit der Bodenreinigungsmaschine 1 zu erreichen.

Die Grenzgeschwindigkeit ist maximal 75%, vorzugsweise maximal 50%, weiter vorzugsweise maximal 25% der vorbestimmten Grenzgeschwindigkeit der Bodenreinigungsmaschine 1. Durch die prozentuale Kopplung der Grenzgeschwindigkeit an die vorbestimmte Geschwindigkeit kann eine relative Geschwindigkeitsreduzierung in Abhängigkeit der vorbestimmten Geschwindigkeit erreicht werden. Dadurch wird eine individualisierte Geschwindigkeitsreduzierung erreicht, bei der die Grenzgeschwindigkeit relativ zur vorbestimmten Geschwindigkeit reduziert wird, sodass eine hohe vorbestimmte Geschwindigkeit eine relativ hohe Grenzgeschwindigkeit bewirkt.

Es kann auch vorgesehen sein, dass die Steuereinheit 35 eingerichtet ist, wenn der vorbestimmte Lenkwinkel erreicht ist, die Antriebseinheit 29 in Abhängigkeit, vorzugsweise proportional, weiter vorzugsweise direkt proportional, zu einem Lenkwinkel der Bodenreinigungsmaschine 1 zu steuern. Unter einer proportionalen Steuerung der Antriebseinheit 29 in Abhängigkeit des Lenkwinkels wird verstanden, dass die Änderung der Antriebsleistung in einem festen, stetigen Verhältnis zum Lenkwinkel steht. Dies setzt allerdings voraus, dass der Lenkwinkel absolut erfasst wird, und nicht nur, wie zuvor beschrieben bestimmt wird, ob der Lenkwinkel den vorbestimmten Lenkwinkel erreicht hat. Dadurch kann erreicht werden, dass die Änderungen in der Antriebsleistung direkt von dem Lenkwinkel abhängen, sodass bei einem größeren Lenkwinkel die Geschwindigkeit stärker reduziert wird als bei geringeren Lenkwinkeln. Diese Art der Steuerung ermöglicht eine feinere und präzisere Anpassung der Geschwindigkeit der Bodenreinigungsmaschine 1 an die Reinigungsumgebung, indem sie eine höhere Geschwindigkeit bei geraden oder weitläufigen Bereichen und eine reduzierte Geschwindigkeit in engen, komplexen Bereichen unterstützt.

Im Prinzip können die Schritte 101 bis 104 in einer sequentiellen Reihenfolge durchgeführt werden. Die Erfindung ist jedoch nicht darauf beschränkt, die Schritte 101 bis 104 in einer sequentiellen Reihenfolge durchzuführen. Es ist auch möglich, zumindest einige dieser Schritte mehrfach und parallel oder teilweise in zeitlicher Überschneidung auszuführen.

Insbesondere können die Schritte 101 und 102 oder 103 zeitlich parallel durchgeführt werden, sodass der Lenkwinkel erfasst wird während zeitgleich die Bodenreinigungsmaschine 1 mit der vorbestimmten Geschwindigkeit angetrieben wird oder der Lenkwinkel mit dem vorbestimmten Lenkwinkel verglichen wird, während die Bodenreinigungsmaschine 1 weiterhin mit der vorbestimmten Geschwindigkeit angetrieben wird. Dann, wenn im dritten Schritt 103 als Ergebnis ermittelt wird, dass der Lenkwinkel den vorbestimmten Lenkwinkel erreicht oder überschritten hat (Pfad y), fährt das Verfahren 100 mit dem vierten Schritt 104, dem Anpassen der Geschwindigkeit fort.

Wie in Figur 4 durch den Pfeil vom vierten Schritt 104 zum zweiten Schritt 102 angedeutet, kann das Verfahren 100 vorsehen, dass nach oder zeitgleich mit dem Reduzieren der Geschwindigkeit im vierten Schritt 104 erneut der Lenkwinkel erfasst und mit dem vorbestimmten Lenkwinkel verglichen wird. Dadurch ist die Steuereinheit 35 eingerichtet, bei Unterschreiten des vorbestimmten Lenkwinkels der Bodenreinigungsmaschine 1, die Geschwindigkeit zu erhöhen, vorzugsweise bis die vorbestimmte Geschwindigkeit erreicht ist. Durch die Erhöhung der Geschwindigkeit bei Unterschreiten des vorbestimmten Lenkwinkels wird erreicht, dass die Bodenreinigungsmaschine 1 automatisch beschleunigt wird, vorzugsweise auf die vorbestimmte Geschwindigkeit, wenn die Bodenreinigungsmaschine 1 die Kurvenfahrt beendet hat bzw. sich nicht mehr in einer Kurvenfahrt befindet. Somit wird erreicht, dass die Geschwindigkeit lediglich in einer Kurvenfahrt reduziert wird, um die auf den Nutzer wirkende Kraft gering zu halten. Dadurch kann eine automatische Geschwindigkeitsanpassung erreicht werden, die die Sicherheit und den Bedienkomfort der Bodenreinigungsmaschine 1 durch Reduzierung manueller Eingriffe erhöht.

### Bezugszeichenliste:

- 1: Bodenreinigungsmaschine
- 3: Rahmen
- 5: Fahrwerk
- 7: Reinigungselementanordnung
- 9: Reinigungselement
- 11: Reinigungsantriebseinheit
- 13: Gehäuse
- 15: Führungsgriffanordnung
- 17: erste Fahrachse
- 19: zweite Fahrachse
- 21: erstes Rad
- 23: zweites Rad
- 25: drittes Rad
- 27: vertikale Schwenkachse
- 29: Antriebseinheit
- 31: Antriebsachsanordnung
- 33: Elektromotor
- 35: Steuereinheit
- 37: Schwenkwinkelerkennungseinheit
- 39: Magneteinheit
- 41: Winkelelement
- 43: erster Kreissegmentabschnitt
- 45: zweiter Kreissegmentabschnitt
- 47: ersten Schwenkwinkelbereich
- 49: zweiten Schwenkwinkelbereich

- 100: Verfahren
- 101: erster Schritt
- 102: zweiter Schritt
- 103: dritter Schritt
- 104: vierter Schritt

## Patentansprüche

1. Bodenreinigungsmaschine (1) mit
einem Rahmen (3),
einem an dem Rahmen (3) angeordneten Fahrwerk (5) mit wenigstens drei Rädern (21, 23, 25) zum Bewegen der Bodenreinigungsmaschine (1) über eine zu reinigende Bodenfläche, wobei das Fahrwerk (5) eine Antriebseinheit (29) zum Antreiben wenigstens eines der Räder (21, 23, 25) aufweist, sodass die Bodenreinigungsmaschine (1) in einer Vorwärtsfahrtrichtung über die zu reinigende Bodenfläche bewegt werden kann,
einer Reinigungselementanordnung (7) mit wenigstens einem, vorzugsweise angetriebenen, Reinigungselement (9), wobei das Reinigungselement (9) ausgebildet ist, mit der zu reinigenden Bodenfläche einzugreifen,
einer Führungsgriffanordnung (15), mit der die Bodenreinigungsmaschine (1) geführt werden kann und die in der Vorwärtsfahrrichtung gesehen am hinteren Ende der Bodenreinigungsmaschine (1) angeordnet ist,
einer Steuereinheit (35) zum Steuern der Antriebseinheit (29), sodass die Bodenreinigungsmaschine (1) mit einer vorbestimmten Geschwindigkeit in der Vorwärtsfahrrichtung über die zu reinigende Bodenfläche bewegt wird,
wobei die Steuereinheit (35) eingerichtet ist, einen Lenkwinkel der Bodenreinigungsmaschine (1) zu erfassen, und
wobei die Steuereinheit (35) eingerichtet ist, bei Erreichen eines vorbestimmten Lenkwinkels der Bodenreinigungsmaschine (1), die Geschwindigkeit der Bodenreinigungsmaschine (1) derart anzupassen, dass die Bodenreinigungsmaschine (1) eine Grenzgeschwindigkeit nicht überschreitet.

2. Bodenreinigungsmaschine (1) nach Anspruch 1, wobei das Fahrwerk (5) mindestens eine durch die Antriebseinheit (29) angetriebene Antriebsachse (31) mit einem ersten Rad (21) und einem zweiten Rad (23) aufweist.

3. Bodenreinigungsmaschine (1) nach Anspruch 1 oder 2, wobei die Steuereinheit (35) eingerichtet ist, eine Drehzahl von mindestens zwei Rädern (21, 23, 25) des Fahrwerks (5) zu ermitteln und den vorbestimmten Lenkwinkel durch einen Drehzahlunterschied der zwei Räder (21, 23, 25) des Fahrwerks (5) zu ermitteln.

4. Bodenreinigungsmaschine (1) nach Anspruch 2 oder 3, wobei das Fahrwerk (5) mindestens ein drittes, um eine vertikale Schwenkachse (27) schwenkbares, Rad (25) aufweist.

5. Bodenreinigungsmaschine (1) nach Anspruch 4, wobei die Steuereinheit (35) eingerichtet ist, einen Schwenkwinkel des dritten Rades (25) zu erkennen und den vorbestimmten Lenkwinkel anhand des Schwenkwinkels des dritten Rades (25) zu ermitteln.

6. Bodenreinigungsmaschine (1) nach Anspruch 4 oder 5,
wobei die Steuereinheit (35) eine Schwenkwinkelerkennungseinheit (37) zur Erkennung des Schwenkwinkels des dritten Rads (25) aufweist,
wobei die Schwenkwinkelerkennungseinheit (37) mindestens eine Magneteinheit (39) und ein Winkelelement (41) aufweist,
wobei die Magneteinheit (39) mit einem aus dem Rahmen (3) und dem dritten Rad (25) verbunden ist und das Winkelelement (41) mit dem anderen aus dem Rahmen (3) und die dritten Rad (25) verbunden ist,
wobei die Magneteinheit (39) und das Winkelelement (41) derart angeordnet sind, dass das Erreichen des vorbestimmten Lenkwinkels mit der Magneteinheit (39) dadurch erfasst wird, dass das Winkelelement (41) bei Erreichen des vorbestimmten Lenkwinkels ein von der Magneteinheit (39) erzeugtes Magnetfeld beeinflusst, sodass von der Magneteinheit (39) ein Auslösesignal erzeugt wird.

7. Bodenreinigungsmaschine (1) nach einem der vorhergehenden Ansprüche, wobei die Steuereinheit (35) eingerichtet ist, bei Unterschreiten des vorbestimmten Lenkwinkels der Bodenreinigungsmaschine (1), die Geschwindigkeit der Bodenreinigungsmaschine (1) zu erhöhen, vorzugsweise bis eine vorbestimmte Geschwindigkeit erreicht ist.

8. Bodenreinigungsmaschine (1) nach einem der vorhergehenden Ansprüche, wobei die Grenzgeschwindigkeit maximal 75%, vorzugsweise maximal 50%, weiter vorzugsweise um maximal 25%, der vorbestimmten Geschwindigkeit der Bodenreinigungsmaschine (1) beträgt.

9. Bodenreinigungsmaschine (1) nach einem der vorhergehenden Ansprüche, wobei die Steuereinheit (35) eingerichtet ist, wenn der vorbestimmte Lenkwinkel erreicht ist, die Antriebseinheit (29) in Abhängigkeit, vorzugsweise proportional, weiter vorzugsweise direkt proportional, zu einem Lenkwinkel der Bodenreinigungsmaschine (1) zu steuern.

10. Verfahren (100) zum Steuern einer Bodenreinigungsmaschine (1), mit den folgenden Schritten:
Antreiben (101) der Bodenreinigungsmaschine (1) mit einer vorbestimmten Geschwindigkeit,
Erfassen (102) eines Lenkwinkels der Bodenreinigungsmaschine (1) mit einer Lenkwinkelerkennung,
Vergleichen (103) des Lenkwinkels mit einem vorbestimmten Lenkwinkel,
Anpassen (104) der Geschwindigkeit der Bodenreinigungsmaschine (1) derart, dass die Geschwindigkeit der Bodenreinigungsmaschine (1) eine Grenzgeschwindigkeit nicht überschreitet, dann, wenn der Lenkwinkel den vorbestimmten Lenkwinkel überschreitet.
